# EUROPÄISCHE PATENTSCHRIFT

(11) **EP 1 120 500 B1**
(45) Veröffentlichungstag und Bekanntmachung des Hinweises auf die Patenterteilung: **06.06.2007**
(21) Anmeldenummer: 01100666.5
(22) Anmeldetag: 11.01.2001
(51) Int. Cl.: E03D 11/13, E03D 11/06

(54) **Toilettenschüssel**
Toilet bowl
Cuvette de toilettes

(30) Priorität: 18.01.2000 DE 10002070
(43) Veröffentlichungstag der Anmeldung: 01.08.2001
(62) Teilanmeldung aus: 04015717.4
(73) Patentinhaber: ROEDIGER VAKUUM- und HAUSTECHNIK GmbH, 63450 Hanau (DE)
(72) Erfinder: Galler, Lothar, 63546 Hammersbach (DE)
(74) Vertreter: Stoffregen, Hans-Herbert

(56) Entgegenhaltungen:
- EP-A- 0 931 720
- DE-U- 8 619 584
- US-A- 2 080 073
- US-A- 2 116 527
- US-A- 4 075 718
- US-A- 5 715 544

## Beschreibung

Die Erfindung bezieht sich auf eine Toilettenschüssel mit im oberen Rand der Toilettenschüssel angeordneter Spüldüse zum Abgeben von die Toilettenschusset innenflächig besprühender Reinigungsflüssigkeit, einem vom Bodenbereich ausgehenden Anschluss für eine Vakuumleitung einer Vakuum-Toilettenanlage mit in der Vakuumleitung vorhandenem Absperrventil sowie einem Überlauf mit einem Auslass, der ein Abfließen aus der Toilenenschüssel von unterhalb der Spüldüse gestauter Flüssigkeit ermöglicht.

Dem DE-U-297 00 985 ist eine Vakuum-Toilette zu entnehmen. Dabei geht vom unteren Schüsselbereich eine Rohrleitung aus, die außerhalb der Schüssel in einer bestimmten Höhe unterhalb der Spüldüsen offen endet. Hierdurch wird ein Überlauf gebildet, der sicherstellt, dass dann, wenn die Toilettenschüssel durch eine Betriebsstörung volllaufen sollte, der Wasserspiegel nicht bis an die Düsen gelangen kann, wodurch diese in unzulässiger Weise Abwasser in die Trinkwasserleitung saugen könnten. Nachteil der bekannten Ausbildung ist es, dass dann, wenn die Absaugöffnung der Toilettenschüssel mit Papier und Feststoffen belegt sein sollte, die Schüssel nicht ordnungsgemäß entleert werden kann, da über die außerhalb der Toilettenschüssel verlaufende Leitung Falschluft angesaugt würde, so dass infolgedessen in der Toilettenschüssel nicht der erforderliche Unterdruck aufgebaut werden kann, um die Schüssel vollständig leer zu saugen.

Im oberen Randbereich sind des Weiteren eine Vielzahl von Düsen angeordnet, um die Toileltcnümcnschfissel auszuspülen. Dabei ist der Nachteil gegeben, dass ein Teil des Mittenbereichs zumischen zwei aufeinandeifolgenden Düsen selbst nicht bespült werden kann.

Aus der DE-A-25 29 169 ist eine Vorrichtung zur Verteilung von Spülwasser in einer Klosettschüssel bekannt, die einen im oberen Klosettschüsselrand verlaufenden gegen die Innenwand der Klosettschüssel gerichteten Längskanal aufweist. Dabei besteht die Vorrichtung aus elastischem Material wie Kunststoff oder Gummi.

In der EP-A-0 019 449 sind zum Spülen einer Toilettenschüssel im oberen Rand aus elastischern Material bestehende stopfenförmige Buchsen vorgesehen, die toilettenschüsselseitig zwei Austrittsöffnungen aufweisen, um Spülflüssigkeit abzugeben.

Die US-A-2,080,073 bezieht sich zwar auf eine Toileitenschüssel, ohne dass jedoch ein nach außen offener Überlauf vorgesehen ist. Vielmehr mündet ein Überlauf in einer Kammer, um bei gestörtem Betrieb der Toilette ein ansonsten mit Quecksilber verschlossenes Rohr freizugeben, wodurch die Zuführung von Wasser in die Toilettenschüsselunterbunden wird.

Die EP=A-0 931 720 bezieht sich auf ein Vakuumabwassersystem mit einem Becken, das einen Überlauf aufweist, über den in ein das Becken aufnehmendes Gehäuse Flüssigkeit strömen kann.

Der vorliegende Erfindung liegt das Problem zugrunde, eine Toilettenschüssel bestimmt für eine Vakuum-Toilenenanlage der eingangs genannten Art, so weiterzubilden, dass der Überlauf problemlos zu reinigen ist, ohne dass Flüssigkeit ausfließt. Gleichzeitig soll eine Selbstreinigung ermöglicht werden. Auch soll das äußere Erscheinungsbild der Toilettenschüssel durch den Überlauf nicht gestört werden.

Erfindungsgemäß wird das Problem im Wesentlichen dadurch gelöst, dass der Überlauf als eine von der Innenseite der Toilettenschüssel ausgehende kanal- oder kammerförmige Aussparung der Toilettenschüsselausgebildet ist, die eine rinnenförmig ausgebildete von der Innenseite der Toilettenschüssel ausgehend nach außen hin ansteigende Bodenfläche aufweist und im rückseitigen Bereich der Toilettenschüssel in den Auslass übergeht.

Dabei verläuft die kanal- oder kammerförmige Aussparung vorzugsweise zwischen rückseitig verlaufenden Taschen wie Befestigungstaschen, wie diese auch von Wandklosetts bekannt sind.

Durch die nach außen hin ansteigend verlaufende rinnenförmig ausgebildete Aussparung ergibt sich der Vorteil, dass auch dann, wenn in den Abschnitt Flüssigkeit z. B. beim Spülen oder beim Reinigen von Hand gelangt, diese wieder in die Toilettenschüssel zurückläuft, ohne über den Auslass zu fließen, wodurch andernfalls Flüssigkeit in den die Toilettenschüssel aufnehmenden Sanitärraum gelangen wurde. Ungeachtet dessen gelangt jedoch keine Flüssigkeit in die Vorwandinstallation oder in einen Hohlraum des Toilettenkörpers

Dadurch, dass der Überlauf selbst im oberen Toilettenschüsselrand unterhalb der Düsen verläuft, kann beim Einsatz in einer Vakuumanlage der Absaugprozess selbst nicht negativ beeinflusst werden; denn der zum Absaugen erforderliche Unterdruck kann nicht - wie beim Stand der Technik - über den Überlauf abgebaut werden.

Erwähntermaßen verläuft der kammer- oder kanalförmige den Überlauf bildende Abschnitt von der Toilettenschüsselinnenwand ausgehend ansteigend und rinnenförmig. Durch die geneigte bzw. rinnenförmig ausgebildete Bodenfläche ist zusätzlich eine Selbstreinigung gegeben. Unabhängig hiervon sollte die in der Toilettenschüssel mündende Öffnung des Überlaufs so groß gewählt sein, dass eine Reinigung von Hand erfolgen kann.

Konstruktiv ist des Weiteren vorgesehen, dass der Überlauf toilettenschüsselinnenseitig abschnittsweise von einem Abschnitt der Toilettenschüssel bzw. deren Innenwandung abgedeckt ist, die oberhalb der Öffnung haubenförmig ausgebildet sein kann. Somit ist in Draufsicht auf die Toilettenschüssel die zu dem Überlauf führende Öffnung dem Grunde nach nicht sichtbar.

Um eine kompakte Bauweise zu ermöglichen, erstreckt sich der Überlauf oberhalb eines zu einer Vakuumleitung führenden Absperrventils, ohne dass die Handhabung bzw. Wartung des Absperrventils negativ beeinflusst wird.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von den der Zeichnung zu entnehmenden bevorzugten Ausführungsbeispielen.

Es zeigen:
- Fig. 1: einen Längsschnitt durch eine erfindungsgemäß ausgebildete Toilettenschüssel bestimmt für eine Vakuum-Toilettenanlage,
- Fig. 2: die der Fig. 1 zu entnehmende Toilettenschüssel ohne Vakuum-Ventil,
- Fig. 3: eine Ansicht A in Fig. 2,
- Fig. 4: einen Schnitt B-B in Fig. 2,
- Fig. 5: einen Schnitt C-C in Fig. 2,
- Fig. 6: die Toilettenschüssel nach Fig. 2 mit überlaufender Flüssigkeit
- Fig. 7: die Toilettenschüssel nach Fig. 6 in Rückansicht,
- Fig. 8: die Toilettenschüssel gemäß Fig. 6 in Seitenansicht,
- Fig. 9: einen Längsschnitt durch in einen Randbereich einer Toilettenschüssel eingelassene Düse und
- Fig. 10: eine Draufsicht auf die Düse gemäß Fig. 9.

In den Fig. ist rein prinzipiell und vom Aufbau jeweils gleiche Toilettenschüssel 10 bestimmt für eine Toiletten-Vakuumanlage dargestellt. Die Toilettenschüssel 10 besteht aus einem doppelwandigen Körper 11 und weist in ihrem Tiefstpunkt, also im Bodenbereich 12, einen Anschluss zu einer Vakuum-Leitung 14 auf, in der sich ein Absperrventil 16 befindet, das in gewohnter Weise dann eine Verbindung zu der Toilettenschüssel 10, also deren Innenbereich 18 herstellt, wenn angesammelte Flüssigkeit und Feststoffe abgesaugt werden sollen. Insoweit wird auf hinlänglich bekannte und der Vakuum-Technik zu entnehmende Steuereinrichtungen verwiesen. Im Bereich des oberen Randes 20 der Toilettenschüssel 10 beanstandet zu diesem sind Düsen 22, 23 angeordnet, um die Innenfläche 24 der Toilettenschüssel 10 ausspülen zu können.

Um sicherzustellen, dass dann, wenn das Absperrventil 16 nicht öffnet oder bei geöffnetem Absperrventil 16 die Toilettenschüssel 10 über die Absaugleitung 14 nicht entleert werden kann, in der Schüssel, also in dem Innenbereich 18 sich ansammelnde Flüssigkeiten nicht bis zu den Spüldüsen 22, 23 ansteigen kann, so dass diese nicht mit Schmutzwasser in Berührung gelangen können, ist im rückseitigen Bereich 26 der Schüssel 10 ein Überlauf 28 vorgesehen, der durch einen kammer- bzw. kanalförmigen Abschnitt bzw. eine Aussparung 30 gebildet wird, der seitlich in Taschen wie Befestigungstaschen 32, 34 übergeht, über die Flüssigkeit zwangsgeführt in den Sanitärraum läuft, in dem sich die Toilettenschüssel 10 befindet. Dabei weist der Überlauf 28 eine Öffnung 36 auf, deren oberer Rand 38 im Abstand H unterhalb der Düsen 22, 23 verläuft. Der Abstand H beläuft sich vorzugsweise auf in etwa 20 mm.

Der kanal- bzw. kammerförmige Abschnitt 30 der Toilettenschüssel weist einen von der Öffnung 36 ausgehenden ansteigenden rinnenförmigen Boden 40 auf, wodurch sichergestellt wird, dass dann, wenn unbeabsichtigt Flüssigkeit in den Abschnitt 30 strömt, diese in den Bereich 18 der Toilettenschüssel 10 zurückströmen kann. Hierdurch erfolgt eine Art Selbstreinigung. Ferner sind die zu den seitlichen Taschen 30, 32 führenden Öffnungen der Aussparung 30 querschnittsmäßig derart ausgebildet, dass eine Reinigung des Kanals bzw. der Kammer, d.h. des Überlaufs 28, von Hand erfolgen kann. Die im Ausführungsbeispiel zu den Befestigungstaschen 32, 34 führenden Auslässe erstrecken sich dabei oberhalb des rinnenförmig ausgebildeten Bodens 40.

Oberhalb der Öffnung 36 des Überlaufs 28 ist die Toilettenwandung 42 im Vergleich zu dem unterhalb der Öffnung 36 verlaufenden Bereich 44 vorspringend ausgebildet, wie insbesondere die Ansicht A in Fig. 3 verdeutlicht.

Wie sich insbesondere aus den Fig. 6, 8 ergibt, ist durch die Geometrie und Höhenanordnung des Überlaufs 28 sichergestellt, dass dann, wenn die Toilettenschüssel 10 unzulässig mit Flüssigkeit gefüllt sein sollte, diese gezielt aus der Toilettenschüssel über den Überlauf 28 zu den Befestigungstaschen 32, 34 zum Bodenbereich des Sanitärraums geführt wird, in dem die Toilettenschüssel 10 angeordnet ist. Somit ist sichergestellt, dass die Düsen 22, 23 nicht mit dem Abwasser in Berührung kommen können.

Durch die Zwangsführung des überlaufenden Wassers in den Sanitärraum hinein kann keine Flüssigkeit hinter eine Vorwandinstallation oder in einen Hohlraum der Toilettenschüssel 10 bzw. deren Körpers gelangen, so dass nach erfolgtem Überlauf und Säuberung des Sanitärraums eine Geruchsbelästigung ausgeschlossen ist.

Wie insbesondere aus der Ansicht A in Fig. 3 erkennbar ist, sind im oberen Randbereich des Toilettenkörpers 11 allein zwei Düsen 22, 23 vorgesehen, um über diese Reinigungsflüssigkeit zum Säubern der Innenfläche 24 der Toilettenschüssel 10, d.h. deren Körpers 11 zu versprühen. Dabei sind die Düsen 22, 23 diametral gegenüber und etwa mittig jeweils in jeder Längsseite angeordnet.

Ungeachtet dessen ist jedoch sichergestellt, dass die Innenfläche 24 nahezu vollständig besprüht und damit gereinigt werden kann. Hierzu sind folgende Maßnahmen vorgesehen. Jede Düse 22, 23 besteht aus einem pilzförmigen Körper, der sich aus einem sich entlang der Innenfläche 24 im oberen Rand 20 der Toilettenschüssel 10 erstreckenden ersten Abschnitt 44 und einem zweiten sich in den Körper 11 hinein erstreckenden Abschnitt 46 zusammensetzt. Der zweite Abschnitt 46 wird von einem zentralen Kanal 48 durchsetzt, über den Spülflüssigkeit zuleitbar ist. Von dem Kanal 48 geht ein einen bogenförmigen Verlauf aufweisenden Schlitz 50 aus, der im Umfangsrand 52 des ersten Abschnitts 44 mündet. Dabei erstreckt sich der Austrittsschlitz 50 über einen Bogen, der vorzugsweise im Bereich von 160° bis 165° liegt und dem Bodenbereich der Schüssel 10 zugewandt ist. Die Erstreckung erfolgt dabei symmetrisch zur Vertikalachse 54, die senkrecht oder in etwa senkrecht zu einer Ebene verläuft, die von den Düsen 22, 23 aufgespannt wird und parallel zum oberen Rand 20 der Toilettenschüssel 10 verläuft.

Der Schlitz 50 geht in seinem jeweiligen Ende in eine Bohrung 56, 58 über, deren Durchmesser D größer als der Schlitz 50 in seiner Breite S ist. Dabei beträgt der Durchmesser in etwa das 1,8 fache der Breite S des Schlitzes 50.

Die Bohrungen 56, 58 gehen - wie der Austrittsschlitz 50 - von dem Kanal 48 aus, über den die Reinigungsflüssigkeit den Düsen 22, 23 zugeführt wird.

Da die Bohrungen 56, 58 den Austrittsschlitz 52 in seiner jeweiligen radialen Begrenzung durchsetzen, schließen die Bohrungen 56, 58 einen Winkel α von in etwa 160 bis 165° ein.

Der Schlitz 50 spannt eine Ebene auf, die geneigt zur Außen- bzw. Innenfläche 60, 62 des ersten Abschnitts 44 der Düse 22, 23 verläuft. Dabei wird ein Winkel β von in etwa 6° bis 7° eingeschlossen, wodurch sich der Schlitz 50 bei eingebauter Düse 22, 23 in Richtung der Innenfläche 24 der Toilettenschüssel 10 erstreckt.

Die Bohrungen 56, 58 werden vorzugsweise durch Bohren ausgebildet, wobei der Schlitz 50 bis zu den Querbohrungen 56, 58 gefräst wird.

Dadurch, dass der Schlitz 50 zu der Fläche 60 geneigt verläuft, tritt ersterer sehr nah an der inneren Begrenzungsfläche 60 aus, die ihrerseits zumindest abschnittsweise flächig an der Innenfläche 24 der Toilettenschüssel 10 anliegt. Hierdurch und durch die Bohrungen 56, 58 ergibt sich ein gutes Spülverhalten, das sicherstellt, dass die Toilettenschüssel 10 bzw. deren Innenfläche 24 im gewünschten Umfang gereinigt wird, also auch im erforderlichen Umfang am Randbereich zwischen den Düsen 22, 23.

Aus der Darstellung nach Fig. 10 wird des Weiteren ersichtlich, dass die Bohrungen 56, 58 nicht mittig von dem Kanal 48 ausgehen, sondern in etwa von dessen dem Schlitz 50 fernliegenden Randbereich 64.

## Patentansprüche

1. Toilettenschüssel (10) mit im oberen Rand der Toilettenschüssel angeordneter Spüldüse (22, 23) zum Abgeben von die Toilettenschüssel innenflächig besprühender Reinigungsflüssigkeit, einem vom Bodenbereich ausgehenden Anschluss für eine Vakuumleitung einer Vakuum-Toilettenanlage mit in der Vakuumleitung vorhandenem Absperrventil sowie einem Überlauf (28) mit einem Auslass, der ein Abfließen aus der Toilettenschüssel von unterhalb der Spüldüse (22, 23) gestauter Flüssigkeit ermöglicht,
**dadurch gekennzeichnet,**
**dass** der Überlauf (28) als eine von der Innenseite (24) der Toilettenschüssel (10) ausgehende kanal- oder kammerförmige Aussparung (30) der Toilettenschüssel ausgebildet ist, die eine rinnenförmig ausgebildete von der Innenseite (24) der Toilettenschüssel ausgehend nach außen hin ansteigende Bodenfläche (40) aufweist und im rückseitigen Bereich der Toilettenschüssel in den Auslass übergeht.

2. Toilettenschüssel nach Anspruch 1,
**dadurch gekennzeichnet,**
**dass** die Aussparung (30) eine quaderförmige Innengeometrie aufweist.

3. Toilettenschüssel nach Anspruch 1,
**dadurch gekennzeichnet,**
**dass** die bodenseitig rinnenförmig ausgebildete Aussparung (30) unterhalb vom Schanierbereich eines von der Toilettenschüssel (10) ausgehenden Toilettendeckels angeordnet ist.

4. Toilettenschüssel nach Anspruch 1,
**dadurch gekennzeichnet,**
**dass** unterhalb der Aussparung (30) ein Absaugventil einer zu der Toilettenschüssel (10) führenden Absaugleitung (14) angeordnet ist.

5. Toilettenschüssel nach Anspruch 1,
**dadurch gekennzeichnet,**
**dass** die Aussparung (30) in an der Außenseite der Toilettenschüssel (10) verlaufende als Auslass dienende Taschen wie Befestigungstaschen (32, 34) übergeht.

6. Toilettenschüssel nach Anspruch 1,
**dadurch gekennzeichnet,**
**dass** die von der Innenseite (24) der Toilettenschüssel (10) ausgehenden Öffnung (36) des Überlaufs (28) mit einem vorspringenden Wandabschnitt (42) der Innenwandung der Toilettenschüssel (10) abgedeckt ist.

## Claims

1. Water closet bowl (10) having a flushing nozzle (22, 23) arranged in the upper rim of the water closet bowl to dispense cleaning liquid for spraying the inside of the water closet bowl, having a connection in the bottom area for a vacuum pipe of a vacuum water closet system with a shut-off valve provided in said vacuum pipe, and having an overflow (28) with an outlet to permit liquid accumulated underneath the flushing nozzle (22, 23) to be drained from the water closet bowl,
wherein
the overflow (28) is designed as a conduit-like or chamber-like recess (30) of the water closet bowl extending from the inside (24) of the water closet bowl (10) and having a bottom surface (40) designed in channel form, extending from the inside (24) of the water closet bowl, rising outwards and merging at the rear of the water closet bowl into the outlet.

2. Water closet bowl according to Claim 1,
wherein
the recess (30) has a square-shaped internal geometry.

3. Water closet bowl according to Claim 1,
wherein
the channel-shaped recess (30) on the bottom is arranged underneath the hinge area of a water closet lid extending from the water closet bowl (10).

4. Water closet bowl according to Claim 1,
wherein
a suction valve of a suction pipe (14) leading to the water closet bowl (10) is arranged underneath the recess (30).

5. Water closet bowl according to Claim 1,
wherein
the recess (30) merges into pockets such as fastening pockets (32, 34) serving as outlets on the outside of the water closet bowl (10).

6. Water closet bowl according to Claim 1,
wherein
the opening (36) of the overflow (28) extending from the inside (24) of the water closet bowl (10) is covered by a protruding wall section (42) of the inner wall of the water closet bowl (10).

## Revendications

1. Cuvette de WC (10) comportant des buses de rinçage (22, 23) installées dans le bord supérieur de la cuvette pour fournir un liquide de nettoyage pulvérisé contre la surface intérieure de la cuvette, un branchement partant de la zone du fond pour une conduite de vide d'une installation de vide de toilettes, comportant une vanne d'arrêt dans la conduite de vide ainsi qu'un trop-plein (28) avec une sortie, permettant l'évacuation du liquide accumulé dans la cuvette en dessous de la buse de rinçage (22, 23),
**caractérisée en ce que**
trop-plein (28) est réalisé comme dégagement (30) en forme de canal ou de chambre de la cuvette, ayant une surface de fond (40) en forme de goulotte, allant du côté intérieur (24) de la cuvette vers l'extérieur, en montant et rejoignant la sortie dans la zone arrière de la cuvette.

2. Cuvette de WC selon la revendication 1,
**caractérisée en ce que**
le dégagement (30) a une géométrie intérieure en forme de parallélipède.

3. Cuvette de WC selon la revendication 1,
**caractérisée en ce que**
le dégagement (30) réalisé en forme de goulotte dans le fond, se trouve en dessous de la zone de charnière du couvercle de WC, partant de la cuvette (10).

4. Cuvette de WC selon la revendication 1,
**caractérisée par**
une soupape d'aspiration située en dessous du dégagement (30), d'une conduite d'aspiration (14) aboutissant à la cuvette (10).

5. Cuvette de WC selon la revendication 1,
**caractérisée en ce que**
le dégagement (30) rejoint des logements servant de sortie sur le côté extérieur de la cuvette (10) ainsi que des logements de fixation (32, 34).

6. Cuvette de WC selon la revendication 1,
**caractérisée en ce que**
l'ouverture (36) du trop-plein (28) partant du côté intérieur (24) de la cuvette (10) est couverte par un segment de paroi (42) en saillie de la paroi intérieure de la cuvette (10).
